# EUROPÄISCHE PATENTSCHRIFT

(11) **EP 2 942 169 B1**
(45) Veröffentlichungstag und Bekanntmachung des Hinweises auf die Patenterteilung: **16.02.2022**
(21) Anmeldenummer: 15001308.4
(22) Anmeldetag: 02.05.2015
(51) Int. Cl.: B27M 1/08, B27B 5/06

(54) **VERFAHREN ZUR VEREINZELUNG PLATTENFÖRMIGER WERKSTÜCKE AUS EINEM PLATTENFÖRMIGEN HALBZEUG**
METHOD FOR SEPARATING PLATE-SHAPED WORKPIECES FROM A PLATE-SHAPED SEMI-FINISHED PRODUCT
PROCÉDÉ DE SÉPARATION DE PIÈCES TABULAIRES À PARTIR D'UN SEMI-PRODUIT TABULAIRE

(30) Priorität: 09.05.2014 DE 102014006693
(43) Veröffentlichungstag der Anmeldung: 11.11.2015
(73) Patentinhaber: IMA Schelling Deutschland GmbH, 32312 Lübbecke (DE)
(72) Erfinder: Schürmann, Ralf, DE - 32351 Stemwede (DE); Rappe, Helmut, DE - 32457 Porta Westfalica (DE)
(74) Vertreter: Schober, Mirko

(56) Entgegenhaltungen:
- AT-B- 376 601
- BE-A- 520 727
- DE-A1-102008 034 050
- DE-A1-102009 033 813
- DE-A1-102012 110 453
- DE-A1-102013 008 368
- DE-B3-102005 038 975
- FR-A1- 2 218 977
- US-A- 3 566 932

## Beschreibung

Die Erfindung betrifft ein Verfahren zur Vereinzelung plattenförmiger Werkstücke aus Holz oder Holzersatzwerkstoffen.

Im Zuge der Verarbeitung plattenförmiger Holz- oder Holzersatzwerkstoffe, beispielsweise im Rahmen der Produktion von Möbeln, ist es häufig notwendig, plattenförmige Werkstücke mit gewünschten Maßen zur Weiterverarbeitung bereitzustellen. Diese plattenförmigen Werkstücke werden dabei aus ebenfalls plattenförmigen Halbzeugen herausgetrennt und dadurch vereinzelt.

Dabei erfolgt das Heraustrennen der Werkstücke aus den Halbzeugen nach vorgegebenen Schnittmustern. Diese werden regelmäßig so gewählt, dass der Verschnitt gering ist, d.h. dass eine möglichst große Gesamtfläche weiter verarbeitbarer Werkstoffe aus einem plattenförmigen Halbzeug gewonnen wird. Aus DE 10 2009 033 813 A1 ist ein Verfahren nach dem Oberbegriff des Anspruchs 1 bekannt. Dort wird eine großformatige Platte zunächst formatiert, indem ein stufiger Rückschnitt über die gesamte Breite der Platte durchgeführt wird. Anschließend wird dieses gestufte Format über einen Trennschnitt abgetrennt. Danach werden Schnitte durchgeführt, die einzelne Teile aus diesem Format vereinzeln. Dieses Procedere wird wiederholt.

Dabei ist das Heraustrennen der einzelnen plattenförmigen Werkstücke aus dem Halbzeug jedoch zeitaufwendig, da das Bearbeitungsaggregat, mit dem die Werkstücke aus dem Halbzeug herausgetrennt werden, oft komplizierte Verfahrwege zurücklegen muss.

Der Erfindung liegt daher die Aufgabe zugrunde, ein Verfahren zur Vereinzelung plattenförmiger Werkstücke aus Holz oder Holzersatzwerkstoffen anzugeben, welches mit kürzeren Bearbeitungszeiten durchgeführt werden kann.

Die Aufgabe wird gelöst durch ein Verfahren mit den Merkmalen des Anspruchs 1. Die Merkmale der abhängigen Ansprüche betreffen vorteilhafte Ausführungsformen. Erfindungsgemäß wird zunächst eine Mehrzahl Schnitte vorzugsweise ausgehend von der Randkontur des Halbzeugs vorgenommen. Während der Vornahme dieser Schnitte bleiben die einzelnen Bereiche des Halbzeugs, welche später die einzelnen Werkstücke bilden, ein zusammenhängendes Gebilde. Die Vereinzelung der Werkstücke erfolgt dann durch einen weiteren, die einzelnen Schnitte verbindenden Schnitt. Dieser Schnitt verläuft vorzugsweise durch die Endpunkte und/oder Endbereiche der zuvor vorgenommenen Schnitte, so dass sich ein kammartiges Schnittmuster ergibt. Dabei führt das Erreichen eines der zuvor vorgenommenen Schnitte durch den weiteren Schnitt zur Vereinzelung eines Werkstücks, d.h. zur vollständigen Abtrennng eines das Werkstück bildenden Bereichs von dem restlichen Halbzeug.

Dabei ist es vorteilhaft, wenn der weitere Schnitt zur Vereinzelung der Werkstücke entlang einer Linie erfolgt, die vorzugsweise so im Halbzeug orientiert ist, dass die Linie quer zur Förderrichtung des Halbzeugs bei dessen Verarbeitung verläuft.

Die Linie weist erfindungsgemäß einen gestuften Verlauf auf. Auf diese Weise entsteht eine Art Streifen aus Werkstücken, die mit einem gemeinsamen weiteren Schnitt vereinzelt werden. Nach der Vereinzelung eines solchen Streifens aus Halbzeugen können dann vorzugsweise weitere Streifen an Werkstücken durch eine Wiederholung des oben beschriebenen Vereinzelungsverfahrens erzeugt werden. Dabei zeichnet sich das Schnittmuster vorzugsweise im Wesentlichen dadurch aus, dass die streifenförmig angeordneten Halbzeuge entgegen der Durchlaufrichtung des Halbzeugs bei der Verarbeitung an eine gemeinsame Schnittlinie grenzen. Die in die Förderrichtung weisenden Wandkonturen der zu vereinzelnden Werkstücke können dagegen unterschiedlichste Geometrien aufweisen. In diesem Zusammenhang ist es vorteilhaft, wenn zunächst die Randkontur des in die Bearbeitung nach dem erfindungsgemäßen Verfahren einlaufenden Halbzeugs bearbeitet wird und zwar insbesondere an der in Förder- bzw. Durchlaufrichtung weisenden Randkontur. Ausgehend von der so erzeugten Randkontur werden dann nach dem erfindungsgemäßen Verfahren zunächst eine Mehrzahl Schnitte vorgenommen, welche dann durch den weiteren Schnitt zur Vereinzelung der einzelnen Werkstücke verbunden werden.

Dabei ist es vorteilhaft, wenn die einzelnen Werkstücke während des Durchführens der Schnitte, insbesondere während der Durchführung des weiteren Schnitts zur Vereinzelung der Werkstücke durch eine Fixiereinrichtung gehalten werden. Die Fixierung vorteilhafterweise des Werkstücks und/oder dem verbleibenden Halbzeug, insbesondere im Moment seiner vollständigen Abtrennung von dem verbleibenden Halbzeug, wirkt sich positiv auf eine saubere Ausführung der Schnitte aus, da bis zum vollständigen Abschluss des Schnittvorgangs die Position, insbesondere beider zu trennenden Plattenbereiche, sichergestellt ist.

Dabei kann es von Vorteil sein, wenn die Fixiereinrichtung so ausgebildet ist, dass sie in der Lage ist, sämtliche Werkstücke eines Streifens des Schnittmusters gleichzeitig zu fixieren. Alternativ oder ergänzend können auch eine Mehrzahl Fixiereinrichtungen vorhanden sein, die das Fixieren einzelner Werkstücke eines Streifens durch jeweils den einzelnen Werkstücken zugeordnete Fixiereinrichtungen ermöglichen.

Vorteilhafterweise erfolgen Schnitte durch Fräsen. Die Fräsbearbeitung hat den Vorteil, dass nahezu beliebige Schnittgeometrien bzw. Schnittmuster realisiert werden können. Insbesondere lässt sich die Schnittrichtung eines Fräsers während der Durchführung des Schnittes abrupt ändern.

Die Erfindung wird im Folgenden anhand der Figuren 1 bis 6 schematisch näher erläutert.
Fig. 1 zeigt ein bespielhaftes erfindungsgemäßes Schnittmuster mit einer streifenfömigen Anordnung der Werkstücke.
Fig. 2 und 3 zeigen das Halbzeug aus Fig. 1 in verschiedenen Stadien der Durchführung des erfindungsgemäßen Verfahrens während im Halbzeug endende Schnitte mit gleichzeitiger Bearbeitung der Randkontur in Förderrichtung vorgenommen werden.
Fig. 4 zeigt das Halbzeug aus Fig. 1 nach erfolgter Bearbeitung der Randkontur.

Die Fig. 5 und 6 zeigen das Halbzeug aus Fig. 1 unmittelbar vor und nach der Durchführung des weiteren Schnitts zur Vereinzelung der Werkstücke nach dem erfindungsgemäßen Verfahren.

Vorteilhafterweise läuft zunächst ein plattenförmiges Halbzeug 1 in einer Förderrichtung X in den Bereich der zur Durchführung des Verfahrens verwendeten und nicht dargestellten Bearbeitungseinrichtung ein. Das erfindungsgemäße Verfahren kann nun beispielsweise in einer Reihenfolge der Bearbeitungsschritte durchgeführt werden, die sich aus den Fig. 1, 2, 3, 5 und 6 ergibt. In diesem Fall wird zunächst mit einem geeigneten Bearbeitungsaggregat, beispielsweise einem Fräser, eine Mehrzahl Schnitte 4 vorgenommen, die im gezeigten Beispiel ausgegehend von der, vorzugsweise in Förderrichtung X weisenden, Randkontur 6 in das plattenförmige Halbzeug 1, vorzugsweise entgegen der Förderrichtung X, hineinlaufen und in der, vorzugsweise quer zur Förderrichtung X verlaufenden, Richtung Y die einzelnen Werkstücke 2.1 bis 2.7 voneinander separieren. Während der Durchführung dieser Prozessschritte bleiben die Werkstücke 2.1 bis 2.7 mit dem verbleibenden Halbzeug 3 verbunden. Abhängig von der genauen Gestaltung des Schnittplans ist es dabei möglich, Werkstücke - wie im gezeigten Beispiel die Werkstücke 2.8 und 2.9 - vorzusehen, die zwischen der Randkontur des Halbzeugs und dem eigentlichen aus den Werkstücken 2.1 bis 2.7 gebildeten Streifen angeordnet sind. Diese Werkstücke 2.8 und 2.9, bei denen es sich auch um Verschnittstücke handeln kann, werden zwischen der Durchführung einzelner im Halbzeug 1 endender Schnitte 4 durch entsprechend winklig geführte Schnitte 5 vereinzelt.

Nach der Durchführung der im Halbzeug endenden Schnitte weist das Halbzeug 1 die in Fig. 5 dargestellte Geometrie auf. Um die in Fig. 6 dargestellte Vereinzelung der den Streifen 7 bildenden Werkstücke 2.1 bis 2.7 zu erreichen, wird ein weiterer Schnitt 8, welcher die im Halbzeug endenden Schnitte miteinander verbindet, durchgeführt. Durch den Schnitt 8 werden die Werkstücke 2.1 bis 2.7 vereinzelt. Der verbleibende Bereich des Halbzeugs 3 kann nun analog zu dem die Werkstücke 2.1 bis 2.9 beinhaltenden Schnittmuster nach einem weiteren vorzugsweise ebenfalls streifenförmigen Schnittmuster bearbeitet werden, vorzugsweise bis das halbzeug 1 vollständig zu Werkstücken verarbeitet worden ist.

Im Hinblick auf die Reihenfolge der einzelnen Bearbeitungsschritte ist es ebenfalls möglich und insbesondere bei der Verwendung mehrerer Aggregate zur Durchführung der Schnitte, insbesondere mehrerer Frässpindeln, auch vorteilhaft, wenn die Vereinzelung der Werkstücke 2.1 bis 2.9 nach dem in er Sequenz der Fig. 1, 4, 5 und 6 dargestellten beispielhaften erfindungsgemäßen Verfahren erfolgt. Dies sieht vor, dass zunächst die Bearbeitung der in Förderrichtung X weisenden Randkontur 6 des Halbzeugs 1 erfolgt. Dies beinhaltet insbesondere die Entfernung von Verschnittstücken bzw. zwischen Randkontur und dem eigentlichen Streifen 7 der Werkstücke 2.1 bis 2.7 beispielhaft dargestellter Werkstücke 2.8 und 2.9.

Ist die Randkontur 6 in Förderrichtung X soweit bearbeitet wie es in fig. 4 dargestellt ist, nämlich so, dass ausgehend von der für den Schnit 8 vorgesehenen Schnittlinie in Förderrichtung X sich an jeder Stelle des halbzeugs 1 nur noch ein Werkstück 2.1 bis 2.7 an den verbleibenden Bereich 3 des Halbzeugs 1 anschließt, so können nun die im Halbzeug endenden Schnitte 4 vorgenommen werden, um zu der in Fig. 5 dargestellten Geometrie zu gelangen. Dabei können vorteilhafterweise, wenn eine Mehrzahl Bearbeitungsaggregate zur simultanen Bearbeitung zur Verfügung steht, eine Mehrzahl Schnitte 4 gleichzeitig durchgeführt werden. Dadurch ist diese Variante der Verfahrensführung beispielsweise bei mehrspindeligen Fräsmaschinen, die zur Durchführung des Verfahrens verwendet werden, vorteilhaft.

Die Vereinzelung der Werkstücke 2.1 bis 2.7 erfolgt dann auch bei dieser Variante des Verfahrens wie in den Fig. 5 und 6 dargestellt und oben beschrieben.

## Patentansprüche

1. Verfahren zur Vereinzelung plattenförmiger Werkstücke (2.1 bis 2.9) aus Holz oder Holzersatzwerkstoffen, wobei eine Mehrzahl plattenförmiger Werkstücke (2.1 bis 2.9) durch eine Mehrzahl Schnitte aus einem plattenförmigen Halbzeug (1) herausgetrennt und dadurch vereinzelt werden, wobei zunächst eine Mehrzahl Schnitte (4) vorgenommen wird, woraufhin die Vereinzelung der Werkstücke (2.1 bis 2.7) durch einen die Mehrzahl Schnitte (4) verbindenden, weiteren Schnitt (8) erfolgt,
**dadurch gekennzeichnet,**
**dass** die Mehrzahl Schnitte so vorgenommen werden, dass sie im Halbzeug enden, wobei weiter die Endpunkte und/ oder Endbereiche einiger oder aller der Mehrzahl Schnitte (4) im Halbzeug (1) auf einer gestuften Linie liegen, wobei die Linie sich in einer von der Richtung der Mehrzahl Schnitte (4) verschiedenen, vorzugsweise zu der Richtung der Mehrzahl Schnitte (4) rechtwinkligen, zweiten Richtung (Y) erstreckt, und der weitere Schnitt entlang dieser Linie erfolgt, wobei die Mehrzahl Schnitte (4) von der Randkontur des Halbzeugs ausgehend vorgenommen wird.

2. Verfahren nach Anspruch 1,
**dadurch gekennzeichnet,**
**dass** die Mehrzahl Schnitte (4) von der in Förderrichtung (X) des Halbzeugs (1) weisenden Randkontur (6) ausgehend durchgeführt wird.

3. Verfahren nach Anspruch 1 oder 2,
**dadurch gekennzeichnet,**
**dass** wenigstens zwei Schnitte (4) entlang der ersten Schnittrichtung mit wenigstens zwei Schnittvorrichtungen zur Durchführung der Schnitte (4) gleichzeitig durchgeführt werden.

4. Verfahren nach einem der Ansprüche 1 bis 3
**dadurch gekennzeichnet,**
**dass** eine Mehrzahl weiterer Schnitte (8) zur Vereinzelung plattenförmiger Werkstücke (2.1 bis 2.7), vorzugsweise entlang der gleichen Schnittrichtung (Y) durchgeführt wird.

5. Verfahren nach einem der Ansprüche 1 bis 4,
**dadurch gekennzeichnet,**
**dass** vor und/oder während der Durchführung der Mehrzahl Schnitte (4) entlang der ersten Richtung eine Beschneidung der Randkontur (6), insbesondere der Randkontur, von der die Mehrzahl Schnitte ausgeht, erfolgt.

6. Verfahren nach einem der Ansprüche 1 bis 5,
**dadurch gekennzeichnet,**
**dass** die einzelnen Werkstücke (2.1 bis 2.7), insbesondere während der Durchführung des zu ihrer Vereinzelung führenden Schnittes (8) durch Fixiereinrichtungen gehalten werden.

7. Verfahren nach einem der Ansprüche 1 bis 6,
**dadurch gekennzeichnet,**
**dass** die Schnitte nach einem Schnittmuster erfolgen, welches die Anordnung der zu vereinzelnden Werkstücke (2.1 bis 2.7) in Streifen (7) vorsieht.

8. Verfahren nach einem der Ansprüche 1 bis 7,
**dadurch gekennzeichnet,**
**dass** ein einzelnes Werkstück (2.8, 2.9) oder Verschnittstück (2.8, 2.9) und/oder eine Mehrzahl einzelner Werkstücke (2.8, 2.9) und/oder Verschnittstücke (2.8, 2.9) zunächst aus einem Streifen (7) des Schnittmusters herausgeschnitten und vereinzelt wird, bevor die Vereinzelung der ü brigen Werkstücke dieses Streifens durch den weiteren Schnitt (8) erfolgt.

9. Verfahren nach einem der Ansprüche 1 bis 8,
**dadurch gekennzeichnet,**
**dass** einzelne, vorzugsweise sämtliche, Schnitte (4, 5, 8) durch Fräsen erfolgen.

10. Verfahren nach einem der vorigen Ansprüche,
**dadurch gekennzeichnet,**
**dass** die Mehrzahl Schnitte (4) entlang einer ersten Schnittrichtung vorgenommen wird.

## Claims

1. Method for separating plate-shaped workpieces (2.1 to 2.9) from wood or wood substitutes, wherein a plurality of plate-shaped workpieces (2.1 to 2.9) are cut out from a plate-shaped semi-finished product (1) by a number of cuts and are separated wherein first a plurality of cuts (4) are undertaken whereupon the separation of the workpieces (2.1 to 2.7) is carried out by a further cut (8) which connects the plurality of cuts (4), **characterised in that** the plurality of cuts are made so that they end in the semi-finished product wherein the end points and/or end regions of some or all of the plurality of cuts (4) in the semi-finished product (1) lie on a stepped line wherein the line extends in a second direction (Y) which is different from the direction of the plurality of cuts (4), preferably at right angles to the direction of the plurality of cuts (4), and the further cut is made along this line, wherein the plurality of cuts (4) are made starting from the edge contour of the semi-finished product.

2. Method according to claim 1 **characterised in that** the plurality of cuts (4) are carried out starting from the edge contour (6) that points in the conveying direction (X) of the semi-finished product (1).

3. Method according to claim 1 or 2 **characterised in that** at least two cuts (4) are carried out along the first cutting direction at the same time with at least two cutting devices for carrying out the cuts (4).

4. Method according to one of claims 1 to 3 **characterised in that** a plurality of further cuts (8) are made for separating plate-shaped workpieces (2. 1 to 2.7), preferably along the same cutting direction (Y).

5. Method according to one of claims 1 to 4 **characterised in that** before and/or whilst making the plurality of cuts (4) along the first direction a cut is made in the edge contour (6), in particular the edge contour from which the plurality of cuts start.

6. Method according to one of claims 1 to 5 **characterised in that** the individual workpieces (2.1 to 2.7) are held by fixing devices, in particular during the making of the cut (8) leading to their separation.

7. Method according to one of claims 1 to 6 **characterised in that** the cuts follow a cutting pattern which provides the arrangement of the workpieces (2.1 to 2.7) to be separated in strips (7).

8. Method according to one of claims 1 to 7 **characterised in that** a single workpiece (2.8, 2.9) or cut piece (2.8, 2.9) and/or a plurality of individual workpieces (2.8, 2.9) and/or cut pieces (2.8, 2.9) is/are first cut out from a strip (7) of the cutting pattern and separated, before the remaining workpieces of this strip are separated by the further cut (8).

9. Method according to one of claims 1 to 8 **characterised in that** individual, preferably all, cuts (4, 5, 8) are carried out by milling.

10. Method according to one of the preceding claims **characterised in that** the plurality of cuts (4) are made along a first cutting direction.

## Revendications

1. Procédé d'individualisation de pièces en forme de plaques (2.1 à 2.9) en bois ou en matériaux de substitution du bois, dans lequel une pluralité de pièces en forme de plaques (2.1 à 2.9) est séparée d'un produit semi-fini en forme de plaque (1) par une pluralité de coupes et est ainsi individualisée, dans lequel une pluralité de coupes (4) est d'abord effectuée, et ensuite l'individualisation de pièces (2.1 à 2.7) s'effectue par une autre coupe (8) reliant la pluralité de coupes (4),
**caractérisé en ce**
**que** la pluralité de coupes est effectuée de manière à se terminer dans le produit semi-fini, dans lequel en outre les points d'extrémité et / ou les zones d'extrémité de certaines ou de toutes les coupes de la pluralité de coupes (4) dans le produit semi-fini (1) sont situés sur une ligne étagée, dans lequel la ligne s'étende dans une deuxième direction (Y) différente de la direction de la pluralité de coupes (4), de préférence perpendiculaire à la direction de la pluralité de coupes (4), et la coupe supplémentaire est effectuée le long de cette ligne, dans lequel la pluralité de coupes (4) est effectuée en partant du contour de bord du produit semi-fini.

2. Procédé selon la revendication 1,
**caractérisé en ce**
**que** la pluralité de coupes (4) est effectués en partant du contour de bord (6) orienté dans la direction de transport (X) du produit semi-fini (1).

3. Procédé selon la revendication 1 ou 2,
**caractérisé en ce**
**qu'**au moins deux coupes (4) sont effectuées simultanément le long de la première direction de coupe avec au moins deux dispositifs de coupe pour effectuer les coupes (4).

4. Procédé selon l'une quelconque des revendications 1 à 3,
**caractérisé en ce**
**qu'**une pluralité de coupes supplémentaires (8) est effectuée pour l'individualisation de pièces en forme de plaques (2.1 à 2.7), de préférence le long de la même direction de coupe (Y).

5. Procédé selon l'une quelconque des revendications 1 à 4,
**caractérisé en ce**
**qu'**avant et / ou pendant l'exécution de la pluralité de coupes (4) le long de la première direction, une découpe du contour de bord (6), surtout du contour de bord d'où part la pluralité de coupes, est effectuée.

6. Procédé selon l'une quelconque des revendications 1 à 5,
**caractérisé en ce**
**que** les pièces individuelles (2.1 à 2.7) sont maintenues par des dispositifs de fixation, surtout pendant l'exécution de la coupe (8) entraînant leur individualisation.

7. Procédé selon l'une quelconque des revendications 1 à 6,
**caractérisé en ce**
**que** les coupes sont effectuées selon un modèle de coupe qui prévoit la disposition de pièces à individualiser (2.1 à 2.7) en bandes (7).

8. Procédé selon l'une quelconque des revendications 1 à 7,
**caractérisé en ce**
**qu'**une seule pièce (2.8, 2.9) ou pièce de coupage (2.8, 2.9) et / ou une pluralité de pièces individuelles (2.8, 2.9) et / ou de pièces de coupage (2.8, 2.9) est d'abord découpée d'une bande (7) du modèle de coupe et est individualisée avant que l'individualisation d'autres pièces de cette bande ne soit effectuée par la coupe suivante (8).

9. Procédé selon l'une quelconque des revendications 1 à 8,
**caractérisé en ce**
**que** des coupes individuelles, de préférence toutes les coupes (4, 5, 8), sont effectuées par fraisage.

10. Procédé selon l'une quelconque des revendications précédentes,
**caractérisé en ce**
**que** la pluralité de coupes (4) est effectuée le long d'une première direction de coupe.
